# EUROPÄISCHE PATENTSCHRIFT

(11) **EP 3 578 731 B1**
(45) Veröffentlichungstag und Bekanntmachung des Hinweises auf die Patenterteilung: **29.11.2023**
(21) Anmeldenummer: 18176386.3
(22) Anmeldetag: 06.06.2018
(51) Int. Cl.: E04F 13/08, E04F 13/26, E04F 13/28

(54) **HALTETEIL UND FASSADENSYSTEM MIT SOLCH EINEM HALTETEIL**
HOLDING ELEMENT AND FAÇADE SYSTEM WITH SUCH A HOLDING ELEMENT
ÉLÉMENT DE SUPPORT ET SYSTÈME DE FAÇADE POURVU D'UN TEL ÉLÉMENT DE SUPPORT

(43) Veröffentlichungstag der Anmeldung: 11.12.2019
(73) Patentinhaber: Gaisbauer, Günther, 4912 Neuhofen im Innkreis (AT)
(72) Erfinder: Gaisbauer, Günther, 4912 Neuhofen im Innkreis (AT)
(74) Vertreter: Jell, Friedrich

(56) Entgegenhaltungen:
- DE-U1-202012 100 659
- US-A- 3 187 389

## Beschreibung

Die Erfindung betrifft ein Halteteil aus einem Metallblech zum Halten von zwei Sichtprofilen, insbesondere Fassadenprofilen, mit einer Grundplatte, die eine Befestigungsöffnung für ein Befestigungsmittel aufweist, mit mindestens einem durch Umformen des Metallblechs gebildeten Steg, der gemeinsam mit der Grundplatte eine erste u-förmige Aufnahme zur Lagerung eines in diese erste Aufnahme ragenden ersten Sichtprofils ausbildet, und mit einer zweiten Aufnahme zur Lagerung eines in diese zweite Aufnahme ragenden zweiten Sichtprofils, wobei die erste und zweite Aufnahme einander entgegengesetzt ausgerichtet sind.

Fassadensysteme mit Halteteilen, die je zwei Sichtprofile, nämlich Fassadenprofile, einander halten sowie positionieren sind aus dem Stand der Technik bekannt (NL1013914A1). Solche bekannten Halteteile weisen hierfür eine Grundplatte mit mehreren aus der Grundplatte durch Einschneiden und Umformen, nämlich Formbiegen, gebildete Stege auf, die im Wesentlichen parallel und einander entgegengesetzt ausgerichtete Aufnahmen ausbilden, die beiden aneinander angrenzenden Fassadenprofile anschlagbegrenzt zu lagern. Nachteilig bedarf ein einen vergleichsweise hohen Herstellungsaufwand am Halteteil zwei gegensinnig ausgerichtete Aufnahmen vorzusehen. Zudem bedarf es bei der Auslegung der Grundplatte, über welche das Halteteil an einer Unterkonstruktion befestigt ist, eines hohen Sicherheitsfaktors, um so etwa ein witterungsbedingtes Quellen der Sichtprofile - was über die Stege auf die Grundplatte einwirkt - verzugsfrei aufnehmen zu können. Aus diesem Grund müssen bekannte Halteteile kostenerhöhend beispielsweise eine höhere Blechstärke aufweisen.

Ein Stand der Technik in Anlehnung an den Oberbegriff des Anspruchs 1 ist aus der DE202012100659U1 bekannt.

Die Erfindung hat sich daher, ausgehend von einem Halteteil der eingangs beschriebenen Art, die Aufgabe gestellt, dessen Konstruktion derart zu verändern, dass unter verminderten konstruktiven Anforderungen an die Festigkeit der Grundplatte dennoch eine standfeste Halterung der Sichtprofile ermöglicht werden kann.

Die Erfindung löst die gestellte Aufgabe durch die Merkmale des Anspruchs 1.

Bildet der Steg die zweite Aufnahme u-förmig aus, kann die Grundplatte von entgegengesetzt in die Aufnahmen eingeleiteten Kräfte entlastet werden. Dadurch, dass die Aufnahmen von einem Steg gebildet werden, können diese entgegengesetzten Kräfte zusätzlich auch zumindest teilweise über den Steg kompensiert werden - was die Auslegung der Grundplatte erleichtert, dennoch aber eine hohe Standfestigkeit der Halterung sicherstellen kann. Dies auch bei vergleichsweise hohen Kraftbelastungen, beispielsweise bei einer durch Quellen bedingten, anschlagbegrenzten Lagerung der Sichtprofile am Halteteil. Erfindungsgemäß kann damit selbst unter verminderten konstruktiven Anforderungen bezüglich der Festigkeit der Grundplatte eine standfeste Halterung der Sichtprofile ermöglicht werden. Zudem ist die Herstellung solch eines Stegs vergleichsweise einfach möglich, was die Herstellkosten weiter verringern kann.

Die Herstellung des Halteteils sowie der Konstruktionsaufwand können weiter vermindert werden, wenn die zweite Aufnahme an die erste Aufnahme anschließt und nach dieser angeordnet ist.

Insbesondere kann der Materialaufwand am Halteteil weiter reduziert werden, wenn die beiden Aufnahmen teilweise durch einen gemeinsamen Stegabschnitt des Stegs ausgebildet sind.

Ein Quellen und Schwinden mindestens eines Sichtprofils kann erfindungsgemäß verbessert abgetragen werden, wenn der Steg mindestens eine durch Einschneiden und Formbiegen aus dem Steg gebildete Materialzunge zum federnden Anliegen an einem der beiden Sichtprofile aufweist, welche Materialzunge dem Steg vorspringt. Zudem kann die federnde Materialzunge witterungsbedingt veränderten Abmessungen des Sichtprofils folgen, was zu einer besonders zuverlässigen Halterung der Sichtprofile beiträgt.

Erfindungsgemäß ist die Materialzunge am jeweiligen Aufnahmeboden der ersten und/oder zweiten Aufnahme angeordnet, um im Wesentlichen Kräfte durch ein witterungsbedingtes Quellen/Schwinden des Sichtprofils aufnehmen zu können. Vorzugsweise ist die Materialzunge am ersten Aufnahmeboden der ersten Aufnahme vorgesehen.

Springt die Materialzunge dem Aufnahmeboden auf jener Seite vor, welche der Aufnahme abgewandt ist, kann erfindungsgemäß durch die gegenüberliegende Positionierung des Sichtprofils in der Aufnahme und des Sichtprofils an der Materialzunge eine im Moment reduzierte Krafteinleitung in den Steg erreicht werden. Dies kann die Formstabilität des Stegs gegenüber witterungsbedingten Einflüssen verbessern - und damit die Standfestigkeit des Halterteils weiter erhöhen.

Die Entlastung des Stegs gegenüber witterungsbedingten Abmessungsveränderungen ist weiter verbesserbar, wenn der Steg zwei Materialzungen aufweist, welche vorzugsweise aufeinander zugerichtet vom Aufnahmeboden vorspringen. Zudem kann durch zwei Materialzungen die Federkonstante in der Lagerung des jeweiligen Sichtprofils am Steg normalisiert und damit genauer eingestellt werden.

Die Montage des Halteteils kann erleichtert werden, wenn die Grundplatte eine, insbesondere kreisförmige, Vertiefung mit der Befestigungsöffnung für das Befestigungsmittel aufweist. Eine kreisförmige Vertiefung kann durch ihre Führungseigenschaften auf einen Kopf des Befestigungsmittels für zuverlässigere und einfachere Montageergebnisse sorgen.

Ist beidseitig neben der Vertiefung mindestens eine längliche Sicke vorgesehen, deren Sickentiefe mit der Tiefe der Vertiefung übereinstimmt, kann das Halteteil beispielsweise gegenüber Kippkräften verbessert gesichert werden. Zudem können diese Sicken je nach Härte der Unterkonstruktion in diese eindringen und das Halteteil gegenüber einem Verdrehen sichern. Dies kann zu einer weiteren Erhöhung der Standfestigkeit des Halteteils führen.

Weist der Steg im Bereich des zweiten Aufnahmebodens der zweiten Aufnahme eine mit der Befestigungsöffnung in der Grundplatte fluchtend ausgerichtete Aussparung auf, kann damit der Befestigungspunkt des Halteteils nahe an die Aufnahmen herangeführt werden. Dies erhöht die mechanische Belastbarkeit des Halteteils und damit dessen Standfestigkeit weiter.

Schließt der Steg an einen Längsrand der Grundplatte an, ist die Herstellung des Halteteils erheblich zu erleichtern. Dies, indem das Grundblech umgeformt, beispielswese einem Biegeverfahren, vorzugsweise einem Abkanten, unterworfen wird, um den Steg mit den beiden Aufnahmen am Halteteil auszubilden. Außerdem kann der an der Grundplatte endseitig vorgesehene Steg die Handhabung des Halteteils bei dessen Montage erleichtern.

Diese Montage ist weiter erleichterbar, wenn die Grundplatte in einer Nase ausläuft, welche mittig des Stegs diesem am Längsrand vorsteht. Über die vorstehende Nase kann beispielsweise das Halteteil am zweiten Sichtprofil angesetzt und in weiterer Folge das zweite Sichtprofil über eine verschwenkte Bewegung des Halteteils in die zweite Aufnahme eingebracht werden.

Die Nase an der Grundplatte kann auch gleichzeitig zur Ausrichtung des Halteteils gegenüber dem durch das Halteteil verdeckten Befestigungspunkt herangezogen werden, wenn Nase und Befestigungsöffnung quer zur Längsrichtung des Halteteils nebeneinander fluchtend angeordnet sind.

Vorzugsweise ist die Nase mittig an der Längsseite der Grundplatte angeordnet, um die Handhabung des Halteteils weiter zu erleichtern.

Das Einführen des ersten Sichtprofils in die erste Aufnahme kann erleichtert werden, wenn der Aufnahmeboden der zweiten Aufnahme einen unter einem spitzen Neigungswinkel zur erste Aufnahme geneigt anschließenden Bodenabschnitt aufweist.

Besonders kann sich hierbei auszeichnen, wenn ein Neigungswinkel von 40 bis 50 Grad, vorzugsweise 45 Grad, beträgt.

Besonders kann sich das erfindungsgemäße Halteteil bei einem Fassadensystem mit mindestens zwei Sichtprofilen auszeichnen, die zwischen einander eine Nut-Feder-Verbindung aufweisen. Hierbei ragen in die erste Aufnahme des Halteteils eine Nutwand des ersten Sichtprofils und in die zweite Aufnahme des Halteteils die Feder des zweiten Sichtprofils ein.

In den Figuren ist beispielsweise der Erfindungsgegenstand anhand einer Ausführungsvariante näher dargestellt. Es zeigen
- Fig. 1: eine Seitenansicht auf ein Fassadensystem mit dem erfindungsgemäßen Halteteil,
- Fig. 2: eine Draufsicht auf das nach Fig. 1 dargestellte Halteteil und
- Fig. 3: eine 3-dimensionale Darstellung des Halteteils nach Fig. 1 und 2.

Nach Fig. 1 wird beispielsweise bei einem Fassadensystem 100 ein Halteteil 1 gezeigt, das zwei Sichtprofile 2, 3, nämlich ein erstes Sichtprofil 2 und ein zweites Sichtprofil 3, an einer Unterkonstruktion 4, nämlich Wand, hält. Die beiden Sichtprofile 2, 3 sind als Vollprofile ausgeführt. Vorzugsweise bestehen die beiden Sichtprofile 2, 3 aus Vollholz.

Das Halteteil 1 wird aus einem Metallblech, im Ausführungsbeispiel aus einem Stahlblech, vorzugsweise Edelstahlblech, gefertigt und besteht im Wesentlichen aus einer Grundplatte 5 und einem Steg 6, der von der Grundplatte 5 normal absteht.

Die Grundplatte 5 weist eine Befestigungsöffnung 7 für ein Befestigungsmittel 8 auf, nämlich für eine Holzschraube mit Senkkopf. Das Befestigungsmittel 8 durchdringt die Grundplatte 5 und befestigt diese an der Unterkonstruktion 4.

Der Steg 6, welcher durch Umformen des Metallblechs gebildet wird, bildet gemeinsam mit der Grundplatte 5 eine erste u-förmige Aufnahme 10 aus. In diese erste u-förmige Aufnahme 10 ragt das erste Sichtprofil 2 - und zwar mit eine Nutwand 2.1, welche der anderen Nutwand 2.2 auf der Sichtseite 101 des Fassadensystems 100, abgewandt ist. Zudem lagert die erste Aufnahme 10 das erste Sichtprofil 2 anschlagbegrenzt, indem die Nutwand 9.1 am ersten Aufnahmeboden 10.1 anliegt. Mit Hilfe der erste Aufnahme 10 wird das erste Sichtprofil 2 am Halteteil gehalten.

Das Halteteil 1 weist auch eine zweite Aufnahme 11 auf. In diese zweite Aufnahme 11 ragt das zweite Sichtprofil 3 - und zwar die Feder 3.1 des zweiten Sichtprofils 3, das dadurch am Halteteil 1 gehalten wird. Wie zudem der Fig. 1 entnommen werden kann, sind die erste und zweite Aufnahme 10, 11 einander entgegengesetzt ausgerichtet, um die aneinanderstoßenden Sichtprofile 2, 3 aufnehmen zu können. Hierzu sind die Öffnungsseiten der Aufnahmen 10, 11 für die Sichtprofile 2, 3 sind damit einander entgegengesetzt ausgerichtet. Die Sichtprofile 2, 3 können in die jeweilige Aufnahme 10, 11 linear und/oder beispielsweise durch Kippen eingeführt werden.

Erfindungsgemäß kann eine gegenüber witterungsbedingtem Quellen und/oder Schwinden der Sichtprofile 2, 3 standfeste Halterung dadurch ermöglicht werden, indem der Steg 6 auch die zweite Aufnahme 11 ausbildet, und zwar eine u-förmige, wie dies in der Fig. 1 zu erkennen ist. Witterungsbedingte Kraftbelastungen auf das Halteteil 1 wirken sohin gegengleich auf den Steg 6, was die Grundplatte 5 und damit die Befestigung des Halteteils 1 entlasten kann.

Zudem schließt und die zweite Aufnahme 11 an die erste Aufnahme 10 an und nach dieser angeordnet. So ist die zweite Aufnahme 11 gegenüber der ersten Aufnahme 10 von der Grundplatte 5 entfernter angeordnet. Damit kann das Halteteil 1 bzw. der Steg 6 in eine Nut-Feder-Verbindung 102 zwischen den Sichtprofilen 2, 3 eingreifen - dies auch gegenüber der Sichtseite 101 des Fassadensystems 100 verdeckt. Hierzu springt die Aufnahmewand 11.2 der Aufnahme 11 gegenüber der anderen Nutwand 2.2 des Sichtprofils 2 zurück. Zudem liegt der Nutgrund des ersten Sichtprofils 2 am zweiten Aufnahmeboden 11.1 an, was die Standfestigkeit verbessern kann.

Wie in den Figuren 1 und 3 zu erkennen, trennt der Steg 6 die erste Aufnahme 10 von der zweiten Aufnahme 11 durch einen, vorzugsweise parallel zur Grundplatte 5 verlaufenden, Stegabschnitt 17, welcher eine gemeinsame Wand der Aufnahmen 10 und 11 darstellt. Dies reduziert den Materialaufwand am Halteteil 1 erheblich. Vorzugsweise läuft der Steg 6 in der Aufnahmewand 11.2 der zweiten Aufnahme 11 aus. Verfahrenstechnisch leicht können die erste und zweite Aufnahme 10, 11 als darauffolgende Biegeabschnitte mit gegensinnigen Biegeverläufen am Steg geschaffen werden.

Der Steg 6 kann witterungsbedingtes Quellen und/oder Schwinden der Sichtprofile 2, 3 durch zwei federnde Materialzungen 12.1, 12.2, wie diese in Fig. 3 dargestellt sind, abtragen. Diese Materialzungen 12.1, 12.2 werden durch Einschneiden und Formbiegen aus dem Steg 6 gebildet, was die Herstellung der Halteteils 1 erheblich vereinfacht. Die Materialzungen 12.1, 12.2 springen dem Steg 6 vor und folgen dem Quellen und/oder Schwinden des jeweiligen Sichtprofils 2, 3

Wie in der Fig. 1 erkennbar, sind die Materialzungen 12.1, 12,2 am ersten Aufnahmeboden 10.1 der ersten Aufnahme 10 angeordnet und springen diesem Aufnahmeboden 10.1 auf der Seite 10.1 vor, die der ersten Aufnahme 10 abgewandt ist. Damit kann das zweite Sichtprofil 3 am Steg 6 federnd gehalten werden. Die beiden Materialzungen 12.1, 12,2 sind zudem auf gleicher Höhe am ersten Aufnahmeboden 10.1 angeordnet und verlaufen aufeinander zu - was die federnde Lagerung des zweiten Sichtprofils 3 verbessert.

Die Herstellung des Halteteils 1 kann weiter erleichtert werden, indem der Steg 6 an einem ersten Längsrand 5.1 der beiden Längsränder 5.1, 5.2 der Grundplatte 5 anschließt. Damit kann der Steg 6 durch ein Biegeverfahren, beispielsweise mit Abkanten, aus dem Metallblech gebildet werden.

Dennoch ist die Handhabung zur Montage des Haltteils 1 mit dem Steg 6 am ersten Längsrand 5.1 der Grundplatte 5 nicht beeinträchtigt, da die Grundplatte 5 an diesem Längsrand 5.1 in einer Nase 13 ausläuft. Diese Nase 13 ist mittig zum Steg 6 angeordnet und springt dem Steg 6 am ersten Längsrand 5.1 vor. Mit Hilfe der Nase 13 im Zusammenwirken mit der zweiten Aufnahme 11, kann das Halteteil 1 sohin handhabungsfreundlich auf das zweite Sichtprofil 3 in der Art eines Clips aufgesetzt und zur Befestigung mit der Unterkonstruktion vorbereitet werden.

Das Positionieren des Halteteils 1 ist zudem vereinfacht möglich, da Nase 13 und die Befestigungsöffnung 7 quer zur Längsrichtung 14 des Halteteils 1 nebeneinander fluchtend angeordnet sind.

Die Montage des Halteteils 1 erleichtert sich zudem dadurch, dass die Grundplatte 5 eine, insbesondere kreisförmige, Vertiefung 5.3 mit der Befestigungsöffnung 7 für das Befestigungsmittel 8 aufweist.

Beidseitig der Vertiefung 5.3 sind je zwei längliche Sicke 5.4, 5.5 in der Grundplatte 5 vorgesehen. Diese länglichen Sicke 5.4, 5.5 verlaufen parallel und quer zur Längsrichtung 14 des Halteteils 1. Deren Sickentiefe ts der Sicken 5.4, 5.5 entspricht bzw. stimmt mit der Tiefe tv der Vertiefung 5.3 überein.

Die normal zur Grundplatte 5 ausgerichtete Befestigungsöffnung 7 ist vergleichsweise nahe am Steg 6 vorgesehen. Damit die Befestigungsmittel 8 vom Steg 6 ungehindert in die Befestigungsöffnung 7 eingebracht werden können, weist der Steg 6 im Bereich des zweiten Aufnahmebodens 11.1 der zweiten Aufnahme 11 eine Aussparung 15 auf. Diese Aussparung 15 ist mit der Befestigungsöffnung 7 in der Grundplatte 5 fluchtend ausgerichtet. Derart ist gewährleistet, dass das Einbringen des Befestigungsmittel 8 in die Unterkonstruktion 4 einfach und sicher erfolgen kann.

Zudem kann der Fig. 3 erkannt werden, dass der Aufnahmeboden 11.1 der zweiten Aufnahme 11 einen unter einem spitzen Winkel α an die erste Aufnahme 10 geneigt anschließenden Bodenabschnitt 16 aufweist. Der Neigungswinkel α beträgt vorzugsweise 45 Grad. Durch den Bodenabschnitt 16 kann das erste Sichtprofil 2 leichter in die Aufnahme 10 eingebracht werden.

## Patentansprüche

1. Halteteil aus einem Metallblech zum Halten von zwei Sichtprofilen (2, 3), insbesondere Fassadenprofilen, mit einer Grundplatte (5), die eine Befestigungsöffnung (7) für ein Befestigungsmittel (8) aufweist, mit mindestens einem durch Umformen des Metallblechs gebildeten Steg (6), der gemeinsam mit der Grundplatte (5) eine erste u-förmige Aufnahme (10) zur Lagerung eines in diese erste Aufnahme (10) ragenden ersten Sichtprofils (2) ausbildet, und mit einer zweiten Aufnahme (11) zur Lagerung eines in diese zweite Aufnahme (11) ragenden zweiten Sichtprofils (3), wobei die erste und zweite Aufnahme (10, 11) einander entgegengesetzt ausgerichtet sind, wobei der Steg (6) die zweite Aufnahme (11) u-förmig ausbildet, wobei der Steg (6) mindestens eine durch Einschneiden und Formbiegen aus dem Steg (6) gebildete Materialzunge (12.1, 12.2) zum federnden Anliegen an einem der beiden Sichtprofile (2, 3) aufweist, welche Materialzunge (12.1, 12.2) dem Steg (6) vorspringt, **dadurch gekennzeichnet, dass** die Materialzunge (12.1, 12.2) am jeweiligen Aufnahmeboden (10.1, 11.1) der ersten oder zweiten Aufnahme (10, 11) angeordnet ist, wobei die Materialzunge (12.1, 12.2) dem Aufnahmeboden (10.1, 11.1) auf jener Seite vorspringt, welche der Aufnahme (10, 11) abgewandt ist.

2. Halteteil nach Anspruch 1, **dadurch gekennzeichnet, dass** die zweite Aufnahme (11) an die erste Aufnahme (10) anschließt und nach dieser angeordnet ist.

3. Halteteil nach Anspruch 2, **dadurch gekennzeichnet, dass** die beiden Aufnahmen (10, 11) teilweise durch einen gemeinsamen Stegabschnitt (17) des Stegs (6) ausgebildet sind.

4. Halteteil nach einem der Ansprüche 1 bis 3, **dadurch gekennzeichnet, dass** der Steg (6) zwei Materialzungen (12.1, 12.2) aufweist, welche vorzugsweise aufeinander zugerichtet vom Aufnahmeboden (10.1, 11.1) vorspringen.

5. Halteteil nach einem der Ansprüche 1 bis 4, **dadurch gekennzeichnet, dass** die Grundplatte (5) eine, insbesondere kreisförmige, Vertiefung (5.3) mit der Befestigungsöffnung (7) für das Befestigungsmittel (8) aufweist.

6. Halteteil nach Anspruch 5, **dadurch gekennzeichnet, dass** beidseitig neben der Vertiefung (5.3) mindestens eine längliche Sicke (5.4, 5.5) vorgesehen ist, deren Sickentiefe (ts) mit der Tiefe der Vertiefung (5.3) übereinstimmt.

7. Halteteil nach einem der Ansprüche 1 bis 6, **dadurch gekennzeichnet, dass** der Steg (6) im Bereich des zweiten Aufnahmebodens (11.1) der zweiten Aufnahme (11) eine mit der Befestigungsöffnung (7) in der Grundplatte (5) fluchtend ausgerichtete Aussparung (15) aufweist.

8. Halteteil nach einem der Ansprüche 1 bis 7, **dadurch gekennzeichnet, dass** der Steg (6) an einen Längsrand (5.1, 5.2) der Grundplatte (5) anschließt.

9. Halteteil nach Anspruch 8, **dadurch gekennzeichnet, dass** die Grundplatte (5) in einer Nase (13) ausläuft, welche mittig des Stegs (6) diesem am Längsrand (5.1) vorsteht.

10. Halteteil nach Anspruch 9, **dadurch gekennzeichnet, dass** Nase (13) und Befestigungsöffnung (7) normal zur Längsrichtung (14) des Halteteils (1) nebeneinander fluchtend angeordnet sind.

11. Halteteil nach einem der Ansprüche 1 bis 10, **dadurch gekennzeichnet, dass** der Aufnahmeboden (11.1) der zweiten Aufnahme (11) einen unter einem spitzen Neigungswinkel (α) zur ersten Aufnahme (10) geneigt anschließenden Bodenabschnitt (16) aufweist.

12. Halteteil nach Anspruch 11, **dadurch gekennzeichnet, dass** der Neigungswinkel (α) von 40 bis 50 Grad, vorzugsweise 45 Grad, beträgt.

13. Fassadensystem mit mindestens zwei Sichtprofilen (2, 3), die zwischen einander eine Nut-Feder-Verbindung aufweisen, und mit einem Halteteil (1) nach einem der Ansprüche 1 bis 12, wobei in die erste Aufnahme (10) des Halteteils eine Nutwand des ersten Sichtprofils (2) und in die zweite Aufnahme (11) des Halteteils (1) die Feder des zweiten Sichtprofils (3) einragen.

## Claims

1. Holding part made of a metal sheet for holding two visible profiles (2, 3), more particularly façade profiles, having a base plate (5) which has a fastening opening (7) for a fastening means (8), having at least one web (6) which is formed by deforming the metal sheet and, together with the base plate (5), forms a first U-shaped receptacle (10) for mounting a first visible profile (2) which projects into this first receptacle (10), and having a second receptacle (11) for mounting a second visible profile (3) projecting into this second receptacle (11), wherein the first and second receptacles (10, 11) are aligned opposite one another, wherein the web (6) forms the second receptacle (11) in a U-shaped manner, wherein the web (6) has at least one material tongue (12.1, 12.2) formed from the web (6) by cutting and shaping for resilient abutment against one of the two visible profiles (2, 3), which material tongue (12.1, 12.2) projects from the web (6), **characterized in that** the material tongue (12.1, 12.2) is arranged on the respective receiving base (10.1, 11.1) of the first or second receptacle (10, 11), wherein the material tongue (12.1, 12.2) projects from the receptacle base (10.1, 11.1) on that side which faces away from the receptacle (10, 11).

2. Holding part according to claim 1, **characterized in that** the second receptacle (11) adjoins the first receptacle (10) and is arranged after the latter.

3. Holding part according to claim 2, **characterized in that** the two receptacles (10, 11) are partially formed by a common web section (17) of the web (6).

4. Holding part according to one of claims 1 to 3, **characterized in that** the web (6) has two material tongues (12.1, 12.2) which preferably project from the receiving base (10.1, 11.1) towards one another.

5. Holding part according to one of claims 1 to 4, **characterized in that** the base plate (5) has a recess (5.3), more particularly a circular recess, with the fastening opening (7) for the fastening means (8).

6. Holding part according to claim 5, **characterized in that** at least one elongated bead (5.4, 5.5) is provided on both sides next to the recess (5.3), the bead depth (ts) of which corresponds to the depth of the recess (5.3).

7. Holding part according to one of claims 1 to 6, **characterized in that** the web (6) has a recess (15) aligned with the fastening opening (7) in the base plate (5) in the region of the second receiving base (11.1) of the second receiving part (11).

8. Holding part according to one of claims 1 to 7, **characterized in that** the web (6) adjoins a longitudinal edge (5.1, 5.2) of the base plate (5).

9. Holding part according to claim 8, **characterized in that** the base plate (5) ends in a lug (13) which projects centrally of the web (6) on the longitudinal edge (5.1) thereof.

10. Holding part according to claim 9, **characterized in that** the lug (13) and fastening opening (7) are arranged in alignment adjacent to one another normal to the longitudinal direction (14) of the holding part (1).

11. Holding part according to one of claims 1 to 10, **characterized in that** the receiving base (11.1) of the second receptacle (11) has a base section (16) adjoining the first receptacle (10) in an inclined manner at an acute angle of inclination (α).

12. Holding part according to claim 11, **characterized in that** the angle of inclination (α) is from 40 to 50 degrees, preferably 45 degrees.

13. Façade system having at least two visible profiles (2, 3) which have a tongue- and-groove connection between them, and having a holding part (1) according to one of claims 1 to 12, wherein a groove wall of the first visible profile (2) projects into the first receptacle (10) of the holding part and the tongue of the second visible profile (3) projects into the second receptacle (11) of the holding part (1).

## Revendications

1. Pièce de maintien en tôle métallique pour maintenir deux profilés apparents (2, 3), en particulier des profilés de façade, avec une plaque de base (5) qui présente une ouverture de fixation (7) pour un moyen de fixation (8), avec au moins une aile (6) formée par déformation de la tôle métallique, qui forme conjointement avec la plaque de base (5) un premier logement (10) en forme de U pour le montage d'un premier profilé apparent (2) pénétrant dans ce premier logement (10), et avec un deuxième logement (11) pour le montage d'un deuxième profilé apparent (3) pénétrant dans ce deuxième logement (11), le premier et le deuxième logement (10, 11) étant orientés de manière opposée l'un à l'autre, l'aile (6) formant le deuxième logement (11) en forme de U, l'aile (6) présentant au moins une languette de matériau (12.1, 12.2) formée par découpage et pliage de l'aile (6) pour s'appliquer élastiquement contre l'un des deux profilés apparents (2, 3), laquelle languette de matériau (12.1, 12.2) fait saillie de l'aile (6), **caractérisée en ce que** la languette de matériau (12.1, 12.2) est disposée sur le fond de logement respectif (10.1, 11.1) du premier ou du deuxième logement (10, 11), la languette de matériau (12.1, 12.2) faisant saillie du fond de logement (10.1, 11.1) sur le côté qui est opposé au logement (10, 11).

2. Pièce de maintien selon la revendication 1, **caractérisée en ce que** le deuxième logement (11) se raccorde au premier logement (10) et est disposé après celui-ci.

3. Pièce de maintien selon la revendication 2, **caractérisée en ce que** les deux logements (10, 11) sont formés en partie par une partie d'aile (17) commune de l'aile (6).

4. Pièce de maintien selon l'une des revendications 1 à 3, **caractérisée en ce que** l'aile (6) présente deux languettes de matériau (12.1, 12.2) qui font saillie du fond de logement (10.1, 11.1), de préférence en étant orientées l'une vers l'autre.

5. Pièce de maintien selon l'une des revendications 1 à 4, **caractérisée en ce que** la plaque de base (5) présente un renfoncement (5.3), en particulier circulaire, avec l'ouverture de fixation (7) pour le moyen de fixation (8).

6. Pièce de maintien selon la revendication 5, **caractérisée en ce qu'**au moins une nervure allongée (5.4, 5.5) est prévue des deux côtés à côté du renfoncement (5.3), dont la profondeur de nervure (ts) coïncide avec la profondeur du renfoncement (5.3) .

7. Pièce de maintien selon l'une des revendications 1 à 6, **caractérisée en ce que** l'aile (6) présente, dans la zone du deuxième fond de logement (11.1) du deuxième logement (11), un évidement (15) orienté en alignement avec l'ouverture de fixation (7) dans la plaque de base (5).

8. Pièce de maintien selon l'une des revendications 1 à 7, **caractérisée en ce que** l'aile (6) se raccorde à un bord longitudinal (5.1, 5.2) de la plaque de base (5).

9. Pièce de maintien selon la revendication 8, **caractérisée en ce que** la plaque de base (5) est prolongée par un ergot (13) qui, au milieu de l'aile (6), fait saillie de celle-ci sur le bord longitudinal (5.1).

10. Pièce de maintien selon la revendication 9, **caractérisée en ce que** l'ergot (13) et l'ouverture de fixation (7) sont disposés en alignement l'un à côté de l'autre, perpendiculairement à la direction longitudinale (14) de la pièce de maintien (1).

11. Pièce de maintien selon l'une des revendications 1 à 10, **caractérisée en ce que** le fond de logement (11.1) du deuxième logement (11) présente une partie de fond (16) se raccordant au premier logement (10) en étant inclinée selon un angle d'inclinaison aigu (α).

12. Pièce de maintien selon la revendication 11, **caractérisée en ce que** l'angle d'inclinaison (α) est de 40 à 50 degrés, de préférence de 45 degrés.

13. Système de façade comprenant au moins deux profilés apparents (2, 3) qui présentent entre eux un assemblage à rainure et languette, et avec une pièce de maintien (1) selon l'une des revendications 1 à 12, une paroi de rainure du premier profilé apparent (2) pénétrant dans le premier logement (10) de la pièce de maintien et la languette du deuxième profilé apparent (3) pénétrant dans le deuxième logement (11) de la pièce de maintien (1).
